# EUROPÄISCHE PATENTSCHRIFT

(11) **EP 2 806 500 B1**
(45) Veröffentlichungstag und Bekanntmachung des Hinweises auf die Patenterteilung: **09.09.2020**
(21) Anmeldenummer: 13194132.0
(22) Anmeldetag: 22.11.2013
(51) Int. Cl.: H01R 4/24

(54) **Elektrischer Steckverbinder**
Electric plug connector
Connecteur à fiches électrique

(30) Priorität: 21.05.2013 DE 102013209327
(43) Veröffentlichungstag der Anmeldung: 26.11.2014
(73) Patentinhaber: TE Connectivity Germany GmbH, 64625 Bensheim (DE)
(72) Erfinder: Szelag, Martin, 64404 Bickenbach (DE); Schmidt, Ralf, 64658 Fürth (DE); Bergner, Bert, 64625 Bensheim (DE); Feldmeier, Günter, 64653 Lorsch (DE); Schrettlinger, Christian, 64625 Bensheim-Auerbach (DE); Kang, In Gon, 64295 Darmstadt (DE); Strelow, Markus, 69509 Meorlenbach (DE); Hauke, Matthias, 99718 Clingen (DE)
(74) Vertreter: Patentanwaltskanzlei WILHELM & BECK

(56) Entgegenhaltungen:
- DE-B3-102006 039 799
- DE-U1-202006 018 019
- DE-U1-202010 010 754
- JP-B2- 3 293 432

## Beschreibung

Die vorliegende Erfindung betrifft einen elektrischen Steckverbinder gemäß Patentanspruch 1.

Elektrische Steckverbinder sind aus dem Stand der Technik in diversen Ausführungen bekannt. Es ist bekannt, elektrische Steckverbinder zur Übertragung elektrischer Datensignale einzusetzen. Ein entsprechender Steckverbinder wird beispielsweise in der Patentschrift DE 10 2006 039 799 B3 beschrieben.

Elektrische Steckverbinder, die für eine Datenübertragung mit hohen Datenraten bei hoher Frequenz vorgesehen sind, müssen bekanntermaßen mit hoher Genauigkeit gefertigt und konfektioniert werden, um eine erwünschte Signalintegrität zu gewährleisten. Bei ungünstig entworfenen und/oder mit ungenügender Genauigkeit konfektionierten Steckverbindern können bei hohen Signalfrequenzen Effekte wie Nebensprechen und Reflexionen zu einer Verschlechterung der Signalqualität führen. Die erforderliche Genauigkeit bei der Konfektionierung ist bei vielen bekannten Steckverbindern nur mit großem Aufwand und mit nicht zufriedenstellender Zuverlässigkeit erreichbar.

Die DE 20 2006 018 019 U1 beschreibt einen elektrischen Steckverbinder, dessen Gehäuse ein Betätigungselement aufweist, das geöffnet und geschlossen werden kann, und das beim Schließen in dem Gehäuse angeordnete Leiter in isolationsdurchdringende Kontakte presst.

Eine Aufgabe der vorliegenden Erfindung besteht darin, einen elektrischen Steckverbinder bereitzustellen. Diese Aufgabe wird durch einen elektrischen Steckverbinder mit den Merkmalen des Anspruchs 1 gelöst. In den abhängigen Ansprüchen sind mögliche Weiterbildungen angegeben.

Ein elektrischer Steckverbinder umfasst ein mittleres Gehäuseteil und ein oberes Deckelteil, das mit dem mittleren Gehäuseteil verbunden ist. Das obere Deckelteil kann geöffnet und geschlossen werden. An dem oberen Deckelteil ist eine erste obere Schneidklemme angeordnet. An dem mittleren Gehäuseteil ist eine erste obere Kontaktfeder angeordnet. Das mittlere Gehäuseteil weist eine erste obere Öffnung zur Aufnahme einer ersten Ader eines Kabels auf. Das obere Deckelteil kann in einer Linearbewegung derart in Richtung des mittleren Gehäuseteils bewegt werden, dass die erste obere Schneidklemme die erste Ader elektrisch leitend kontaktiert und gegen die erste obere Kontaktfeder gedrückt wird. Vorteilhafterweise kann die Ader des Kabels bei diesem Steckverbinder vor dem Schließen des oberen Deckelteils des Steckverbinders in die erste obere Öffnung des mittleren Gehäuseteils eingeführt werden, wodurch der elektrische Steckverbinder auf einfache Weise mit dem Kabel verbunden werden kann. Die erste obere Schneidklemme und die erste obere Kontaktfeder sind vorteilhafterweise als getrennte Elemente ausgebildet und können dadurch vorteilhafterweise für ihre jeweilige Funktion optimiert sein. Insbesondere ermöglicht es die getrennte Ausbildung von erster oberer Kontaktfeder und erster oberer Schneidklemme, die erste obere Schneidklemme mit kurzer Länge und dadurch günstigen Hochfrequenzeigenschaften auszubilden.

In einer Ausführungsform des elektrischen Steckverbinders weist das obere Deckelteil wenigstens ein Langloch auf. Das mittlere Gehäuseteil weist dabei einen entsprechenden Gelenkzapfen auf, der in dem Langloch geführt ist. Dadurch bilden der Gelenkzapfen und das Langloch ein Gelenk, dass eine Drehbewegung und eine Linearbewegung des oberen Deckelteils relativ zu dem mittleren Gehäuseteil ermöglicht. Die Drehbewegung erlaubt ein Öffnen und Schließen des oberen Deckelteils. Die Linearbewegung ermöglicht es, eine Ader eines in dem Steckverbinder angeordneten Kabels zu kontaktieren. Durch das Langloch ergibt sich ein variabler Drehpunkt der Drehbewegung, was vorteilhafterweise eine Anpassung an unterschiedliche Leiterquerschnitte gestattet. Während der Linearbewegung greift eine das obere Deckelteil in Richtung des mittleren Gehäuseteils bewegende Kraft vorteilhafterweise über die ganze Fläche des oberen Deckelteils an. Bevorzugt weist das mittlere Gehäuseteil zwei Gelenkzapfen an einander gegenüberliegenden Gehäuseseiten auf. Dann weist das obere Deckelteil zwei Langlöcher auf, in denen die Gelenkzapfen geführt sind.

In einer Ausführungsform des elektrischen Steckverbinders weist die erste obere Schneidklemme einen Klingenabschnitt auf, der dazu vorgesehen ist, die erste Ader bei der Linearbewegung des oberen Deckelteils zu durchtrennen. Vorteilhafterweise kann der elektrische Steckverbinder dadurch mit der ersten Ader des Kabels verbunden werden, ohne die erste Ader vorher auf die korrekte Länge abzulängen. Vielmehr wird die erste Ader während der Linearbewegung des oberen Deckelteils des elektrischen Steckverbinders automatisch durch den Klingenabschnitt der ersten oberen Schneidklemme auf die optimale Länge gekürzt. Dadurch erleichtert sich vorteilhafterweise die Konfektionierung des elektrischen Steckverbinders.

In einer Ausführungsform des elektrischen Steckverbinders steht die erste obere Kontaktfeder in elektrisch leitender Verbindung zu einer im mittleren Gehäuseteil angeordneten Leiterplatte. Vorteilhafterweise vermitteln die erste obere Kontaktfeder und die elektrisch leitend mit der ersten Ader eines Kabels verbindbare erste obere Schneidklemme eine elektrisch leitende Verbindung zwischen der Leiterplatte und der ersten Ader des Kabels.

In einer Ausführungsform des elektrischen Steckverbinders weist das mittlere Gehäuseteil ein elektrisch isolierendes Element auf. Dabei ist die erste obere Öffnung an dem isolierenden Element ausgebildet. Außerdem ist die erste obere Kontaktfeder an dem isolierenden Element angeordnet. Vorteilhafter Weise bewirkt das isolierende Element eine elektrische Isolation zwischen der elektrisch leitenden ersten oberen Kontaktfeder und anderen leitenden Abschnitten des mittleren Gehäuseteils des elektrischen Steckverbinders.

In einer Ausführungsform des elektrischen Steckverbinders ist an dem oberen Deckelteil eine zweite obere Schneidklemme angeordnet. An dem mittleren Gehäuseteil ist eine zweite obere Kontaktfeder angeordnet. Das mittlere Gehäuseteil weist eine zweite obere Öffnung zur Aufnahme einer zweiten Ader eines Kabels auf. Der Steckverbinder ist so ausgebildet, dass bei der Linearbewegung des oberen Deckelteils die zweite obere Schneidklemme die zweite Ader elektrisch leitend kontaktiert und die zweite obere Schneidklemme gegen die zweite obere Kontaktfeder gedrückt wird. Vorteilhafterweise eignet sich der elektrische Steckverbinder in dieser Ausführungsform zur elektrischen Kontaktierung zweier Adern eines Kabels. Die Befestigung des Steckverbinders an den beiden Adern des Kabels erfolgt vorteilhafterweise gleichzeitig in einem gemeinsamen Arbeitsgang.

In einer Ausführungsform des elektrischen Steckverbinders weist dieser ein unteres Deckelteil auf, dass mit dem mittleren Gehäuseteil verbunden ist und geöffnet und geschlossen werden kann. An dem unteren Deckelteil ist eine erste untere Schneidklemme angeordnet. An dem mittleren Gehäuseteil ist eine erste untere Kontaktfeder angeordnet. Das mittlere Gehäuseteil weist eine erste untere Öffnung zur Aufnahme einer dritten Ader eines Kabels auf. Das untere Deckelteil kann in einer Linearbewegung derart in Richtung des mittleren Gehäuseteils bewegt werden, dass die erste untere Schneidklemme die dritte Ader elektrisch leitend kontaktiert und gegen die erste untere Kontaktfeder gedrückt wird. Vorteilhafterweise eignet sich der elektrische Steckverbinder in dieser Ausführungsform zur elektrischen Kontaktierung eines Kabels mit mindestens zwei Adern. Mindestens eine Ader wird dabei durch die im oberen Deckelteil angeordnete erste obere Schneidklemme und mindestens eine weitere Ader durch den unteren Deckelteil angeordnete erste untere Schneidklemme elektrisch leitend kontaktiert. Vorteilhafterweise kann der elektrische Steckverbinder dadurch mit kompakten räumlichen Abmessungen ausgebildet werden.

In einer Ausführungsform des elektrischen Steckverbinders können das obere Deckelteil und das untere Deckelteil durch gegensinniges Verschwenken geschlossen werden. Vorteilhafterweise ist der elektrische Steckverbinder dadurch einfach und intuitiv handhabbar.

In einer Ausführungsform des elektrischen Steckverbinders können das obere Deckelteil und das untere Deckelteil in gegenläufigen Linearbewegungen in Richtung des mittleren Gehäuseteils bewegt werden. Vorteilhafterweise wird es dadurch ermöglicht, das obere Deckelteil und das untere Deckelteil gleichzeitig in Richtung des mittleren Gehäuseteils zu bewegen. Hierbei muss das mittlere Gehäuseteil nicht festgehalten werden, da auf das obere Deckelteil und auf das untere Deckelteil ausgeübte Kräfte einander entgegengesetzt orientiert sind. Es ist möglich, das obere Deckelteil und das untere Deckelteil ohne Verwendung eines speziellen Werkzeugs gleichzeitig in Richtung des mittleren Gehäuseteils zu bewegen.

In einer Ausführungsform des elektrischen Steckverbinders sind das obere Deckelteil und das untere Deckelteil aneinander verrastbar. Vorteilhafterweise verhindert die Verrastung des oberen Deckelteils mit dem unteren Deckelteil des elektrischen Steckverbinders eine unbeabsichtigte Öffnung des elektrischen Steckverbinders. Dadurch wird eine unbeabsichtigte Trennung des elektrischen Steckverbinders von einem mit dem elektrischen Steckverbinder verbundenen Kabel verhindert. Ein weiterer Vorteil besteht darin, dass die Verrastung des oberen Deckelteils mit dem unteren Deckelteil für einen Bediener des elektrischen Steckverbinders auf einfach erkennbare Weise anzeigt, dass das obere Deckelteil und das untere Deckelteil ihre vorgesehenen Endpositionen relativ zum mittleren Gehäuseteil des elektrischen Steckverbinders erreicht haben und die Adern eines Kabels, an dem der elektrische Steckverbinder angeordnet wurde, durch den elektrischen Steckverbinder zuverlässig kontaktiert sind.

In einer Ausführungsform des elektrischen Steckverbinders weist das mittlere Gehäuseteil, welches vorzugweise metallisch oder zumindest elektrisch leitend ausgebildet ist, eine Noppe auf. Dabei sind das obere Deckelteil und das untere Deckelteil an der Noppe verklemmbar. Bevorzugt weist das mittlere Gehäuseteil sogar zwei Noppen an einander gegenüberliegen Gehäuseseiten auf. Vorteilhafterweise verhindert die Verklemmung des oberen Deckelteils und des unteren Deckelteils an der Noppe des mittleren Gehäuseteils eine unbeabsichtigte Öffnung des elektrischen Steckverbinders. Dadurch wird eine unbeabsichtigte Trennung des elektrischen Steckverbinders von einem mit dem elektrischen Steckverbinder verbundenen Kabel verhindert. Ausserdem verbindet die Noppe vorzugsweise das obere Deckelteil und das untere Deckelteil, die vorzugsweise metallisch oder zumindest elektrisch leitend ausgebildet sind, elektrisch miteinander. Dies bringt den Vorteil mit sich, dass das obere Deckelteil und das untere Deckelteil in ihren verrasteten Stellungen eine geschlossene elektrische Schirmung des elektrischen Steckverbinders bilden.

In einer Ausführungsform des elektrischen Steckverbinders weist das untere Deckelteil wenigstens ein Langloch auf. Das mittlere Gehäuseteil weist dabei einen entsprechenden Gelenkzapfen auf, der in dem Langloch geführt ist. Dadurch bilden der Gelenkzapfen und das Langloch ein Gelenk, dass eine Drehbewegung und eine Linearbewegung des unteren Deckelteils relativ zu dem mittleren Gehäuseteil ermöglicht. Die Drehbewegung erlaubt ein Öffnen und Schließen des unteren Deckelteils. Die Linearbewegung ermöglicht es, eine Ader eines in dem Steckverbinder angeordneten Kabels zu kontaktieren. Durch das Langloch ergibt sich ein variabler Drehpunkt der Drehbewegung, was vorteilhafterweise eine Anpassung an unterschiedliche Leiterquerschnitte gestattet. Während der Linearbewegung greift eine das untere Deckelteil in Richtung des mittleren Gehäuseteils bewegende Kraft vorteilhafterweise über die ganze Fläche des unteren Deckelteils an. Bevorzugt weist das mittlere Gehäuseteil zwei Gelenkzapfen an einander gegenüberliegenden Gehäuseseiten auf. Dann weist das untere Deckelteil zwei Langlöcher auf, in denen die Gelenkzapfen geführt sind.

Die Erfindung wird im Folgenden anhand von Figuren näher erläutert. Dabei zeigen:
- Figur 1: eine perspektivische Darstellung einer Oberseite eines elektrischen Steckverbinders;
- Figur 2: eine perspektivische Darstellung einer Unterseite des elektrischen Steckverbinders;
- Figur 3: eine perspektivische Darstellung der Oberseite des elektrischen Steckverbinders ohne oberes Deckelteil;
- Figur 4: eine perspektivische Darstellung der Unterseite des elektrischen Steckverbinders ohne unteres Deckelteil;
- Figur 5: eine perspektivische Darstellung eines Anschlussteils und einer Leiterplatte des Steckverbinders;
- Figur 6: eine Darstellung eines mittleren Gehäuseteils des elektrischen Steckverbinders;
- Figur 7: eine perspektivische Darstellung eines elektrisch isolierenden Elements des elektrischen Steckverbinders;
- Figur 8: eine perspektivische Darstellung des oberen Deckelteils des elektrischen Steckverbinders;
- Figur 9: eine perspektivische Darstellung des unteren Deckelteils des elektrischen Steckverbinders;
- Figur 10: eine perspektivische Darstellung einer Schneidklemme des elektrischen Steckverbinders;
- Figur 11: eine Darstellung des elektrischen Steckverbinders mit geöffnetem oberen Deckelteil und geöffnetem unteren Deckelteil;
- Figur 12: eine vergrößerte Darstellung eines Teils des elektrischen Steckverbinders in geöffnetem Zustand;
- Figur 13: eine teilweise geöffnete Darstellung des elektrischen Steckverbinders mit angeschlossenem Kabel;
- Figur 14: eine vergrößerte Darstellung eines Teils des elektrischen Steckverbinders mit angeschlossenen Adern eines Kabels;
- Figur 15: eine vergrößerte Darstellung einer elektrisch leitenden Verbindung zwischen einem Schirm eines Kabels und dem mittleren Gehäuseteil des elektrischen Steckverbinders;
- Figur 16: eine weitere Darstellung des elektrischen Steckverbinders in geöffnetem Zustand;
- Figur 17: eine vergrößerte Darstellung des unteren Deckelteils des elektrischen Steckverbinders in geöffnetem Zustand;
- Figur 18: eine Darstellung eines weiteren Steckverbinders in geöffnetem Zustand;
- Figur 19: eine weitere Darstellung des weiteren Steckverbinders in geöffnetem Zustand;
- Figur 20: eine Darstellung des weiteren Steckverbinders in geschlossenem Zustand;
- Figur 21: eine Darstellung des weiteren Steckverbinders in verrastetem Zustand;
- Figur 22: eine vergrößerte Darstellung eines Teils des weite-ren Steckverbinders in geschlossenem Zustand; und
- Figur 23: eine vergrößerte Darstellung eines Teils des weite-ren Steckverbinders in verrastetem Zustand.

Figur 1 zeigt eine perspektivische Ansicht einer Oberseite 11 eines elektrischen Steckverbinders 10. Der elektrische Steckverbinder 10 ist dazu vorgesehen, mit einem geeigneten Steckverbindergegenstück zusammengesteckt zu werden, um elektrisch leitende Verbindungen herzustellen. Der elektrische Steckverbinder 10 kann beispielsweise zum Übertragen elektrischer Datensignale dienen. Der elektrische Steckverbinder 10 kann beispielsweise als RJ45-Steckverbinder ausgebildet sein. Der elektrische Steckverbinder 10 kann beispielsweise zum Übertragen von Daten gemäß des Cat-6a-Standards vorgesehen sein.

Der elektrische Steckverbinder 10 weist eine Steckseite 13 auf. Der elektrische Steckverbinder 10 ist dazu vorgesehen, an der Steckseite 13 mit einem geeigneten Steckverbindergegenstück zusammengesteckt zu werden. An seinem der Steckseite 13 gegenüberliegenden Längsende weist der elektrische Steckverbinder 10 eine Kabelseite 14 auf. An der Kabelseite 14 kann der elektrische Steckverbinder 10 mit einem Kabel verbunden werden. Ferner weist der elektrische Steckverbinder 10 eine Unterseite 12 auf, die der Oberseite 11 gegenüberliegt.

Der elektrische Steckverbinder 10 weist ein mittleres Gehäuseteil 300, ein oberes Deckelteil 100 und ein unteres Deckelteil 200 auf. Das obere Deckelteil 100 ist über ein oberes Gelenk 110 gelenkig und verschwenkbar an dem mittleren Gehäuseteil 300 befestigt. Das untere Deckelteil 200 ist mittels eines unteren Gelenks 210 gelenkig und verschwenkbar an dem mittleren Gehäuseteil 300 befestigt. Das obere Deckelteil 100 weist eine von dem mittleren Gehäuseteil 300 abgewandte Au-βenseite 101 auf, die einen Teil der Oberseite 11 des elektrischen Steckverbinders 10 bildet.

Der elektrische Steckverbinder 10 weist ferner ein Anschlussteil 500 auf, dass die Steckseite 13 des elektrischen Steckverbinders 10 bildet und mit dem mittleren Gehäuseteil 300 verbunden ist.

Figur 2 zeigt eine perspektivische Ansicht der Unterseite 12 des elektrischen Steckverbinders 10. Eine Außenseite 201 des unteren Deckelteils 200 bildet einen Teil der Unterseite 12 des elektrischen Steckverbinders 10.

An der Unterseite 12 des elektrischen Steckverbinders 10 ist eine Sperrfeder 230 mit einem ersten Längsende 231 und einem zweiten Längsende 232 angeordnet. Das erste Längsende 231 der Sperrfeder 230 ist am Anschlussteil 500 des elektrischen Steckverbinders 10 befestigt. Das zweite Längsende 232 der Sperrfeder 230 ist am unteren Deckelteil 200 befestigt. Die Sperrfeder 230 erstreckt sich über einen Teil der Außenseite 201 des unteren Deckelteils 200.

In Figuren 1 und 2 sind das obere Deckelteil 100 in einer geschlossenen Stellung 106 und das untere Deckelteil 200 in einer geschlossenen Stellung 206 dargestellt.

Figur 3 zeigt eine weitere perspektivische Ansicht der Oberseite 11 des elektrischen Steckverbinders 10. Dabei sind das obere Deckelteil 100 und das untere Deckelteil 200 des elektrischen Steckverbinders 10 nicht dargestellt.

Das mittlere Gehäuseteil 300 des elektrischen Steckverbinders 10 weist nahe der Oberseite 11 zwei Gelenkösen 112 auf, die Teile des oberen Gelenks 110 bilden. Entsprechend weist das mittlere Gehäuseteil 300 nahe der Unterseite 12 des elektrischen Steckverbinders 10 zwei Gelenkösen 212 auf, die Teile des unteren Gelenks 210 bilden.

An der Kabelseite 14 des mittleren Gehäuseteils 300 ist ein Kontaktanker 310 ausgebildet. Der Kontaktanker 310 besteht, wie auch weitere Abschnitte des mittleren Gehäuseteils 300, aus einem elektrisch leitenden Material, beispielsweise einem Metall.

Das mittlere Gehäuseteil 300 des elektrischen Steckverbinders 10 weist zwei elektrisch isolierende Elemente 401, 402 auf. Diese werden im Folgenden auch kollektiv als elektrisch isolierende Elemente 400 bezeichnet. Die elektrisch isolierenden Elemente 400 weisen ein elektrisch isolierendes Material, beispielsweise ein Kunststoffmaterial, auf. Die elektrisch isolierenden Elemente 400 können auch als Kabelmanager bezeichnet werden. In der Darstellung der Figur 3 ist ein erstes elektrisch isolierendes Element 401 sichtbar, das an der Oberseite 11 des mittleren Gehäuseteils 300 angeordnet ist. Sichtbar ist eine Außenseite 403 des ersten elektrisch isolierenden Elements 401.

Das erste elektrisch isolierende Element 401 weist vier Aderführungen auf, die als Rillen ausgebildet sind, die parallel zu einer sich zwischen der Steckseite 13 und der Kabelseite 14 des elektrischen Steckverbinders 10 erstreckenden Längsrichtung verlaufen. Nebeneinander sind eine erste Aderführung 410, eine zweite Aderführung 420, eine dritte Aderführung 430 und eine vierte Aderführung 440 angeordnet. Die erste Aderführung 410 weist eine erste Aderöffnung 411 auf, die senkrecht zum Rillenabschnitt der ersten Aderführung 410 orientiert ist. In Richtung der Kabelseite 14 des elektrischen Steckverbinders 10 vor der ersten Aderöffnung 411 ist eine erste Schneidklemmtasche 412 angeordnet. In Richtung der Steckseite 13 des elektrischen Steckverbinders 10 hinter der ersten Aderöffnung 411 ist eine erste Klingentasche 413 ausgebildet. Die erste Schneidklemmtasche 412 und die erste Klingentasche 413 sind jeweils als Öffnungen im ersten elektrisch isolierenden Element 401 ausgebildet, die von der Außenseite 403 des ersten elektrisch isolierenden Elements 401 durch das erste elektrisch isolierende Element 401 verlaufen. Die zweite Aderführung 420 weist eine zweite Aderöffnung 421, eine zweite Schneidklemmtasche 422 und eine zweite Klingentasche 423 auf. Die dritte Aderführung 430 weist eine dritte Aderöffnung 431, eine dritte Schneidklemmtasche 432 und eine dritte Klingentasche 433 auf. Die vierte Aderführung 440 weist eine vierte Aderöffnung 441, eine vierte Schneidklemmtasche 442 und eine vierte Klingentasche 443 auf. Die Aderöffnungen 421, 431, 441, die Schneidklemmtaschen 422, 432, 442 und die Klingentaschen 423, 433, 443 sind wie die erste Aderöffnung 411, die erste Schneidklemmtasche 412 und die erste Klingentasche 413 ausgebildet.

Figur 4 zeigt eine weitere perspektivische Ansicht der Unterseite 12 des elektrischen Steckverbinders 10. Auch in Figur 4 sind das obere Deckelteil 100 und das untere Deckelteil 200 nicht dargestellt.

In Figur 4 ist ein zweites elektrisch isolierendes Element 402 des elektrischen Steckverbinders 10 sichtbar. Das zweite elektrisch isolierende Element 402 ist bevorzugt identisch zum ersten elektrisch isolierenden Element 401 ausgebildet. Die Außenseite 403 des zweiten elektrisch isolierenden Elements 402 weist in dieselbe Richtung wie die Unterseite 12 des elektrischen Steckverbinders 10. Auch das zweite elektrisch isolierende Element 402 weist vier Aderführungen 410, 420, 430, 440 mit jeweils einer Aderöffnung 411, 421, 431, 441, einer ersten Schneidklemmtasche 412, 422, 432, 442 und einer Klingentasche 413, 423, 433, 443 auf.

Figur 5 zeigt eine perspektivische Ansicht des Anschlussteils 500 und einer Leiterplatte 600 des elektrischen Steckverbinders 10. Die übrigen Komponenten des elektrischen Steckverbinders 10 sind in der Darstellung der Figur 5 nicht gezeigt.

Die Leiterplatte 600 weist eine Oberseite 601 und eine der Oberseite 601 gegenüberliegende Unterseite 602 auf. Auf der Oberseite 601 und der Unterseite 602 sind jeweils mindestens vier elektrisch leitende Leiterbahnen angeordnet, die elektrisch gegeneinander isoliert sind. Die Leiterplatte 600 ist derart mit dem Anschlussteil 500 verbunden, dass elektrisch leitende Verbindungen zwischen den Leiterbahnen der Leiterplatte 600 und elektrischen Kontaktelementen des Anschlussteils 500 bestehen. Die elektrischen Kontaktelemente des Anschlussteils 500 sind am die Steckseite 13 des elektrischen Steckverbinders 10 bildenden Längsende des Anschlussteils 500 angeordnet. Die elektrischen Kontaktelemente sind dazu vorgesehen, beim Zusammenstecken des elektrischen Steckverbinders 10 mit einem Steckverbindergegenstück elektrisch leitende Verbindungen herzustellen. Dadurch bestehen dann elektrisch leitende Verbindungen zwischen elektrischen Kontakten des Steckverbindergegenstücks und den auf Oberseite 601 und Unterseite 602 der Leiterplatte 600 angeordneten Leiterbahnen.

Zwischen ihrer Oberseite 601 und ihrer Unterseite 602 kann die Leiterplatte 600 eine metallische Lage aufweisen, die zur Abschirmung der auf der Oberseite 601 angeordneten Leiterbahnen gegen die auf der Unterseite 602 angeordneten Leiterbahnen dient. Die metallische Lage ist dann elektrisch sowohl gegen die auf der Oberseite 601 als auch die auf der Unterseite 602 angeordneten Leiterbahnen isoliert. Die metallische Lage kann allerdings auch entfallen.

Figur 6 zeigt eine weitere perspektivische Ansicht des mittleren Gehäuseteils 300, des Anschlussteils 500 und der Leiterplatte 600 des elektrischen Steckverbinders 10. Das mittlere Gehäuseteil 300 ist ohne die elektrisch isolierenden Elemente 400 dargestellt.

Aus der Explosionsdarstellung der Figur 6 ist erkennbar, dass das mittlere Gehäuseteil 300, das Anschlussteil 500 und die Leiterplatte 600 im montierten Zustand des elektrischen Steckverbinders 10 derart miteinander verbunden sind, dass die Leiterplatte 600 im Bereich des mittleren Gehäuseteils 300 zwischen dem ersten elektrisch isolierenden Element 401 und dem zweiten elektrisch isolierenden Element 402 befindlich ist.

Figur 7 zeigt eine perspektivische Ansicht des ersten elektrisch isolierenden Elements 401 des elektrischen Steckverbinders 10. In der Darstellung der Figur 7 ist eine Innenseite 404 des ersten elektrisch isolierenden Elements 401 sichtbar, die der in Figur 3 sichtbaren Außenseite 403 des ersten elektrisch isolierenden Elements 401 gegenüberliegt. Die Innenseite 404 des zweiten elektrisch isolierenden Elements 402 ist entsprechend ausgebildet.

In Figur 7 sind die erste Klingentasche 413, die zweite Klingentasche 423, die dritte Klingentasche 433 und die vierte Klingentasche 443 erkennbar, die sich von der Außenseite 403 zur Innenseite 404 des ersten elektrisch isolierenden Elements 401 erstrecken. Ferner sind die erste Aderöffnung 411, die zweite Aderöffnung 421 und die dritte Aderöffnung 431 erkennbar.

In der ersten Schneidklemmtasche 412, der zweiten Schneidklemmtasche 422, der dritten Schneidklemmtasche 432 und der vierten Schneidklemmtasche 442, die sich ebenfalls jeweils von der Außenseite 403 zur Innenseite 404 des ersten elektrisch isolierenden Elements 401 erstrecken, ist jeweils eine Kontaktfeder 30 angeordnet. In der ersten Schneidklemmtasche 412 ist eine erste Kontaktfeder 31 angeordnet. In der zweiten Schneidklemmtasche 422 ist eine zweite Kontaktfeder 32 angeordnet. In der dritten Schneidklemmtasche 432 ist eine dritte Kontaktfeder 33 angeordnet. In der vierten Schneidklemmtasche 442 ist eine vierte Kontaktfeder 34 angeordnet. Die Kontaktfedern 30, 31, 32, 33, 34 weisen jeweils ein elektrisch leitendes Material auf, beispielsweise ein Metallblech. Die Kontaktfedern 30 sind elastisch verformbar ausgebildet.

Figur 8 zeigt eine perspektivische Ansicht des oberen Deckelteils 100 des elektrischen Steckverbinders 10 ohne die übrigen Komponenten des elektrischen Steckverbinders 10. Sichtbar ist eine Innenseite 102 des oberen Deckelteils 100, die der in Figur 1 sichtbaren Außenseite 101 des oberen Deckelteils 100 gegenüberliegt.

Das obere Deckelteil 100 ist dazu vorgesehen, derart am mittleren Gehäuseteil 300 des elektrischen Steckverbinders 10 angeordnet zu werden, dass eine Gelenkseite 103 des oberen Deckelteils 100 in Richtung der Steckseite 13 des elektrischen Steckverbinders 10 weist, während eine Kabelseite 104 des oberen Deckelteils 100 in Richtung der Kabelseite 14 des elektrischen Steckverbinders 10 weist.

An der Gelenkseite 103 des oberen Deckelteils 100 sind zwei Gelenkzapfen 111 ausgebildet, die einen Teil des oberen Gelenks 111 bilden, mit dem das obere Deckelteil 100 gelenkig mit dem mittleren Gehäuseteil 300 verbunden werden kann.

An der Innenseite 102 des oberen Deckelteils 100 sind vier zueinander identische Schneidklemmen 20 angeordnet, die als erste obere Schneidklemme 121, zweite obere Schneidklemme 122, dritte obere Schneidklemme 123 und vierte obere Schneidklemme 124 bezeichnet sind.

An der Kabelseite 104 des oberen Deckelteils 100 ist an der Innenseite 102 eine Schirmklemme 130 angeordnet. Die Schirmklemme 130 weist ein elektrisch leitendes Material auf, beispielsweise ein Metallblech. Die Schirmklemme 130 weist zwei innere Klemmfedern 131 und zwei äußere Klemmfedern 132 auf. Die inneren Klemmfedern 131 sind an der der Gelenkseite 103 zugewandten Seite der Schirmklemme 130 angeordnet. Die äußeren Klemmfedern 132 sind an der der Kabelseite 104 zugewandten Seite der Schirmklemme 130 angeordnet. Die Klemmfedern 131, 132 stehen von der Innenseite 102 ab und sind elastisch verformbar. Zwischen den beiden inneren Klemmfedern 131 ist eine Kontaktzunge 133 ausgebildet. Die inneren Klemmfedern 131, die äußeren Klemmfedern 132 und die Kontaktzunge 133 sind alle elektrisch leitend miteinander verbunden.

Figur 9 zeigt eine perspektivische Ansicht des unteren Deckelteils 200 des elektrischen Steckverbinders 10 ohne die übrigen Komponenten des elektrischen Steckverbinders 10. Sichtbar ist eine Innenseite 202 des unteren Deckelteils 200, die der in Figur 2 sichtbaren Außenseite 201 des unteren Deckelteils 200 gegenüberliegt.

Das untere Deckelteil 200 weist eine Gelenkseite 203 und eine der Gelenkseite 203 gegenüberliegende Kabelseite 204 auf. Wenn das untere Deckelteil 200 mit dem mittleren Gehäuseteil 300 des elektrischen Steckverbinders 10 verbunden ist, weist die Gelenkseite 203 in Richtung der Steckseite 13 des elektrischen Steckverbinders 10, während die Kabelseite 204 des unteren Deckelteils 200 in Richtung der Kabelseite 14 des elektrischen Steckverbinders 10 weist.

An der Gelenkseite 203 des unteren Deckelteils 200 sind zwei Gelenkzapfen 211 ausgebildet, die Teile des unteren Gelenks 210 bilden, mit dem das untere Deckelteil 200 gelenkig mit dem mittleren Gehäuseteil 300 verbunden werden kann.

An der Innenseite 202 des unteren Deckelteils 200 sind vier weitere Schneidklemmen 20 angeordnet, die als erste untere Schneidklemme 221, zweite untere Schneidklemme 222, dritte untere Schneidklemme 232 und vierte untere Schneidklemme 224 bezeichnet sind.

Figur 10 zeigt eine perspektivische Darstellung einer Schneidklemme 20. Die oberen Schneidklemmen 121, 122, 123, 124 an der Innenseite 102 des oberen Deckelteils 100 (Figur 8) und die unteren Schneidklemmen 221, 222, 223, 224 an der Innenseite 202 des unteren Deckelteils 200 (Figur 9) sind alle wie die Schneidklemme 20 der Figur 10 ausgebildet. Die Schneidklemme 20 weist ein elektrisch leitendes Material auf. Beispielsweise kann die Schneidklemme 20 aus einem Metallblech gefertigt sein. Die Schneidklemme 20 ist geschlitzt und s-förmig zweifach gefaltet. Im mittleren Bereich der Schneidklemme 20 ist zwischen zwei parallel verlaufenden Balken der geschlitzten Schneidklemme 20 ein Schneidabschnitt 21 ausgebildet, der dazu vorgesehen ist, eine Adernisolation einer Ader eines Kabels zu durchschneiden, um einen Draht der Ader elektrisch zu kontaktieren. An einem Längsende der Schneidklemme 20 ist ein Klingenabschnitt 22 ausgebildet, der dazu vorgesehen ist, eine Ader eines Kabels zu durchtrennen.

Figur 11 zeigt eine perspektivische Darstellung des elektrischen Steckverbinders 10. Figur 12 zeigt eine vergrößerte Darstellung des mittleren Gehäuseteils 300 des elektrischen Steckverbinders 10. In beiden Figuren befindet sich das obere Deckelteil 100 des elektrischen Steckverbinders 10 in einer geöffneten Stellung 105. Gleichzeitig befindet sich das untere Deckelteil 200 des elektrischen Steckverbinders 10 in einer geöffneten Stellung 205. In der geöffneten Stellung 105 ist das obere Deckelteil 100 um das obere Gelenk 110 derart gegen das mittlere Gehäuseteil 200 verschwenkt, dass die Kabelseite 104 des oberen Deckelteils 100 vom mittleren Gehäuseteil 300 beabstandet ist. Das untere Deckelteil 200 ist in der geöffneten Stellung 206 derart um das untere Gelenk 210 gegen das mittlere Gehäuseteil 300 verschwenkt, dass die Kabelseite 204 des unteren Deckelteils 200 vom mittleren Gehäuseteil 300 beabstandet ist.

In der geöffneten Stellung 105 des oberen Deckelteils 100 können vier Adern eines Kabels in die Adernführungen 410, 420, 430, 440 des ersten elektrisch isolierenden Elements 401 eingelegt werden. Dazu werden Längsenden der Adern in die Adernöffnungen 411, 421, 431, 441 von der Kabelseite 14 des elektrischen Steckverbinders 10 her eingesteckt. Anschließend kann das obere Deckelteil 100 von der geöffneten Stellung 105 in seine geschlossene Stellung 106 bewegt werden, um die in den Aderführungen 410, 420, 430, 440 angeordneten Adern elektrisch mit dem elektrischen Steckverbinder 10 zu verbinden.

In der geöffneten Stellung 205 des unteren Deckelteils 200 können vier weitere Adern eines Kabels in die Aderführungen 410, 420, 430, 440 des zweiten elektrisch isolierenden Elements 402 eingelegt werden, indem diese Adern von der Kabelseite 14 des elektrischen Steckverbinders 10 her in die Aderöffnungen 411, 421, 431, 441 eingesteckt werden. Anschließend kann das untere Deckelteil 200 aus seiner geöffneten Stellung 205 in seine geschlossene Stellung 206 verschwenkt werden, um die in den Aderführungen 410, 420, 430, 440 des zweiten elektrisch isolierenden Elements 402 angeordneten Adern elektrisch leitend mit dem elektrischen Steckverbinder 10 zu verbinden.

Beim Bewegen des oberen Deckelteils 100 aus der geöffneten Stellung 105 in die geschlossene Stellung 106 kommen die an der Innenseite 102 des oberen Deckelteils 100 angeordneten Schneidklemmen 121, 122, 123, 124 derart mit den Aderführungen 410, 420, 430, 440 des ersten elektrisch isolierenden Elements 401 in Eingriff, dass der Schneidabschnitt 21 der ersten oberen Schneidklemme 121 in der ersten Schneidklemmtasche 412 aufgenommen wird, während der Klingenabschnitt 22 der ersten oberen Schneidklemme 121 in der ersten Klingentasche 413 aufgenommen wird. Entsprechend werden die Schneidabschnitte 21 und Klingenabschnitte 22 der weiteren oberen Schneidklemmen 122, 123, 124 in den weiteren Schneidklemmtaschen 422, 432, 442 und Klingentaschen 423, 433, 443 des ersten elektrisch isolierenden Elements 401 aufgenommen. Beim Bewegen des unteren Deckelteils 200 aus der geöffneten Stellung 205 in die geschlossene Stellung 206 geraten die an der Innenseite 202 des unteren Deckelteils 200 angeordneten unteren Schneidklemmen 221, 222, 223, 224 entsprechend mit den Aderführungen 410, 420, 430, 440 des zweiten elektrisch isolierenden Elements 402 derart in Eingriff, dass die Schneidabschnitte 21 der unteren Schneidklemmen 221, 222, 223, 224 in den Schneidklemmtaschen 412, 422, 432, 442 des zweiten elektrisch isolierenden Elements 402 und die Klingenabschnitte 22 der unteren Schneidklemmen 221, 222, 223, 224 in den Klingentaschen 413, 423, 433, 443 des zweiten elektrisch isolierenden Elements 402 aufgenommen werden.

Figur 13 zeigt eine perspektivische und teilweise geöffnete Darstellung des elektrischen Steckverbinders 10 nach dem Schließen des oberen Deckelteils 100 und des unteren Deckelteils 200. In der Darstellung der Figur 13 sind Teile des oberen Deckelteils 100, des unteren Deckelteils 200 und des mittleren Gehäuseteils 300 nicht dargestellt, um einen Blick auf innenliegende Komponenten des elektrischen Steckverbinders 10 zu ermöglichen. Figur 14 zeigt eine vergrößerte Darstellung eines mittleren Abschnitts des elektrischen Steckverbinders 10.

Figuren 13 und 14 zeigen ein dem elektrischen Steckverbinder 10 von der Kabelseite 14 her zugeführtes Kabel 700. Das Kabel 700 kann beispielsweise ein Kabel zum Übertragen elektrischer Datensignale sein. Das Kabel 700 kann beispielsweise ein Kabel gemäß des Cat-6a-Standards sein. Das Kabel 700 weist eine Mehrzahl von Adern 710 auf, die als erste Ader 711, zweite Ader 712, dritte Ader 713, vierte Ader 714, fünfte Ader 715, sechste Ader 716, siebte Ader 717 und achte Ader 718 bezeichnet sind. Jede dieser Adern 710 weist einen elektrisch leitenden Draht auf, der von einer Adernisolation umgeben ist. Die Adern 710 des Kabels 700 sind zusammen von einem Schirm 720 des Kabels 700 umhüllt. Der Schirm 720 weist ein elektrisch leitendes Material auf und kann beispielsweise als Geflecht ausgebildet sein. Der Schirm 720 wird wiederum von einem elektrisch isolierenden Mantel 730 umhüllt.

Die Adern 711 bis 718 können durch ein zwischen den Adern 711 bis 718 angeordnetes sternförmiges Isolierstück paarweise auf Abstand gehalten sein. Dieses sternförmige Isolierstück ist in Figuren 13 und 14 nicht dargestellt.

An einem dem elektrischen Steckverbinder 10 zugewandten Längsende des Kabels 700 sind der Mantel 730 und der Schirm 720 derart teilweise entfernt, dass in einem ersten Längsabschnitt die Adern 710 des Kabels 700 und in einem zweiten Längsabschnitt der Schirm 720 des Kabels 700 freiliegen. Die äußeren Klemmfedern 132 der Schirmklemme 130 des elektrischen Steckverbinders 10 drücken federelastisch auf den Mantel 730 des Kabels 700, fixieren das Kabel 700 dadurch am elektrischen Steckverbinder 10 und bewirken eine Zugentlastung für das Kabel 700. Die inneren Klemmfedern 131 der Schirmklemme 130 des elektrischen Steckverbinders 10 pressen in dem Abschnitt des Kabels 700, in dem der Schirm 720 des Kabels 700 freigelegt ist, federelastisch auf den Schirm 720 des Kabels 700. Dadurch besteht eine elektrisch leitende Verbindung zwischen dem Schirm 720 und der Schirmklemme 130.

Die in der ersten Aderführung 410 des ersten elektrisch isolierenden Elements 401 geführte erste Ader 711 des Kabels 700 ist durch die an der Innenseite 102 des oberen Deckelteils 100 angeordnete erste obere Schneidklemme 121 elektrisch leitend kontaktiert und über die erste obere Schneidklemme 121 elektrisch leitend mit der ersten Kontaktfeder 31 des ersten elektrisch isolierenden Elements 401 verbunden. Über die erste Kontaktfeder 31 ist die erste Ader 711 dabei mit einer ersten Leiterbahn auf der Oberseite 601 der Leiterplatte 600 verbunden. Über diese Leiterbahn auf der Oberseite 601 der Leiterplatte 600 ist die erste Ader 711 elektrisch leitend mit einem Kontaktelement des elektrischen Steckverbinders 10 im Anschlussteil 500 an der Steckseite 13 des elektrischen Steckverbinders 10 verbunden.

Die erste Ader 711 des Kabels 700 wurde, während sich das obere Deckelteil 100 in der geöffneten Stellung 105 befand, in die erste Aderführung 410 des ersten elektrisch isolierenden Elements 401 eingelegt und dabei in die erste Aderöffnung 411 des ersten elektrisch isolierenden Elements 401 eingesteckt. Beim Verschwenken des oberen Deckelteils 100 aus der geöffneten Stellung 105 in die geschlossene Stellung 106 ist der Klingenabschnitt 22 der ersten oberen Schneidklemme 121 in die erste Klingentasche 413 des ersten elektrisch isolierenden Elements 401 eingedrungen und hat die erste Ader 711 im Bereich der ersten Klingentasche 413 abgetrennt. Gleichzeitig ist der Schneidabschnitt 21 der ersten oberen Schneidklemme 121 in die erste Schneidklemmtasche 412 des ersten elektrisch isolierenden Elements 401 eingedrungen und hat die erste Ader 711 im Bereich der ersten Schneidklemmtasche 412 elektrisch kontaktiert. Weiter ist die erste obere Schneidklemme 121 beim Verschwenken des oberen Deckelteils 100 aus der geöffneten Stellung 105 in die geschlossene Stellung 106 in Kontakt mit der ersten Kontaktfeder 31 in der ersten Schneidklemmtasche 412 des ersten elektrisch isolierenden Elements 401 geraten und drückt diese nun federelastisch gegen die erste Leiterbahn auf der Oberseite 601 der Leiterplatte 600.

Vorteilhafterweise weist die erste Ader 711 durch das Abtrennen der ersten Ader 711 mittels des Klingenabschnitts 22 der ersten oberen Schneidklemme 121 eine sehr gut auf die Kontaktierung durch die erste obere Schneidklemme 121 abgestimmte Länge auf. Durch die Ausbildung der ersten oberen Schneidklemme 121 und der ersten Kontaktfeder 31 als getrennte Teile kann die erste obere Schneidklemme 121 vorteilhafterweise eine robuste Gestaltung mit hoher Materialstärke aufweisen, während die erste Kontaktfeder 31 vorteilhafterweise eine einfach elastisch verformbare Gestalt mit dünnerer Materialstärke aufweisen kann. Durch das Zusammenspiel von erster oberer Schneidklemme 121 und erster Kontaktfeder 31 können die erste obere Schneidklemme 121 und die erste Kontaktfeder 31 außerdem jeweils mit kurzer Baulänge ausgebildet sein, wodurch sie günstige Hochfrequenzübertragungseigenschaften aufweisen können.

Analog zur ersten Ader 711 des Kabels 700 ist die zweite Ader 712 des Kabels 700 durch die zweite obere Schneidklemme 121 beschnitten und elektrisch kontaktiert worden. Über die zweite obere Schneidklemme 122 und die zweite Kontaktfeder 32 des ersten elektrisch isolierenden Elements 401 steht die zweite Ader 712 in elektrisch leitender Verbindung mit einer zweiten Leiterbahn auf der Oberseite 601 der Leiterplatte 600. Die dritte Ader 713 des Kabels 700 steht über die dritte obere Schneidklemme 123 und die dritte Kontaktfeder 33 des ersten elektrisch isolierenden Elements 401 in elektrisch leitender Verbindung mit einer dritten Leiterbahn auf der Oberseite 601 der Leiterplatte 600. Die vierte Ader 714 steht über die vierte obere Schneidklemme 124 und die vierte Kontaktfeder 34 des ersten elektrisch isolierenden Elements 401 in elektrisch leitender Verbindung mit einer vierten Leiterbahn auf der Oberseite 601 der Leiterplatte 600.

Die fünfte Ader 715, die sechste Ader 716, die siebte Ader 717 und die achte Ader 718 des Kabels 700 wurden vor dem Bewegen des unteren Deckelteils 200 des elektrischen Steckverbinders 10 aus der geöffneten Stellung 205 in die geschlossene Stellung 206 in den Aderführungen 410, 420, 430, 440 des zweiten elektrisch isolierenden Elements 402 angeordnet und beim Schließen des unteren Deckelteils 200 durch die unteren Schneidklemmen 221, 222, 223, 224 des unteren Deckelteils 200 abgelängt und elektrisch kontaktiert. In der geschlossenen Stellung 206 des unteren Deckelteils 200 stehen die unteren Schneidklemmen 221, 222, 223, 224 in elektrisch leitender Verbindung mit den jeweils zugeordneten Kontaktfedern 30 des zweiten elektrisch isolierenden Elements 402 und drücken diese elastisch auf an der Unterseite 602 der Leiterplatte 600 angeordnete Leiterbahnen. Beispielsweise ist die achte Ader 718 des Kabels 700 durch die vierte untere Schneidklemme 224 elektrisch kontaktiert. Die vierte untere Schneidklemme 224 drückt eine achte Kontaktfeder 38 des zweiten elektrisch isolierenden Elements 402 gegen eine achte Leiterbahn an der Unterseite 602 der Leiterplatte 600.

Ein Vorteil des elektrischen Steckverbinders 10 besteht darin, dass die Adern 710 des Kabels 700 vor dem Verbinden mit dem elektrischen Steckverbinder 10 nicht auf eine genau bemessene Länge gekürzt werden müssen. Vielmehr werden die Adern 710 des Kabels 700 einfach in die Aderöffnungen 411, 421, 431, 441 des ersten elektrisch isolierenden Elements 401 und des zweiten elektrisch isolierenden Elements 402 eingesteckt. Beim Schließen des oberen Deckelteils 100 und des unteren Deckelteils 200 werden die Adern 710 durch die Klingenabschnitte 22 der Schneidklemmen 20 automatisch auf eine geeignete Länge gekürzt. Die abgeschnittenen Enden der Adern 710 des Kabels 700 können nach dem Schließen des oberen Deckelteils 100 und des unteren Deckelteils 200 an den Gelenkseiten 103, 203 des oberen Deckelteils 100 und des unteren Deckelteils 200 entnommen werden.

Figur 15 zeigt eine weitere perspektivische Darstellung eines Ausschnitts des mit dem Kabel 700 verbundenen elektrischen Steckverbinders 10. Auch in der Darstellung der Figur 15 sind das obere Deckelteil 100 und das untere Deckelteil 200 der Übersichtlichkeit halber lediglich teilweise dargestellt.

Das obere Deckelteil 100 des elektrischen Steckverbinders 10 befindet sich in seiner geschlossenen Stellung 106. Die inneren Klemmfedern 131 der Schirmklemme 130 an der Innenseite 102 des oberen Deckelteils 100 werden gegen den freigelegten Schirm 720 des Kabels 700 gedrückt. Dadurch befindet sich die Schirmklemme 130 in elektrisch leitender Verbindung zu dem Schirm 720 des Kabels 700. Die Kontaktzunge 133 der Schirmklemme 130 wird gegen den Kontaktanker 310 des mittleren Gehäuseteils 300 gedrückt. Dadurch besteht eine elektrisch leitende Verbindung zwischen dem mittleren Gehäuseteil 300 des elektrischen Steckverbinders 10 und der Schirmklemme 130 und somit auch eine elektrisch leitende Verbindung zwischen dem mittleren Gehäuseteil 300 und dem Schirm 720 des Kabels 700. Wenn der elektrische Steckverbinder 10 mit einem geeigneten Steckverbindergegenstück zusammengesteckt ist, so besteht auch eine elektrisch leitende Verbindung zwischen dem mittleren Gehäuseteil 300 des elektrischen Steckverbinders 10 und geeigneten Kontaktflächen des Steckverbindergegenstücks. Dadurch können Störimpulse auf dem Schirm 720 des Kabels 700 über die inneren Klemmfedern 131 und die Kontaktzunge 133 der Schirmklemme 133 und das mittlere Gehäuseteil 300 zum Steckverbindergegenstück abgeleitet werden. Hierdurch weist der elektrische Steckverbinder 10 günstige EMV-Eigenschaften hinsichtlich leitungsgebundener Störungen auf.

Figur 16 zeigt eine weitere perspektivische Darstellung des elektrischen Steckverbinders 10. Das obere Deckelteil 100 befindet sich in der geöffneten Stellung 105. Das untere Deckelteil 200 befindet sich in der geöffneten Stellung 205. Figur 17 zeigt eine vergrößerte Darstellung eines Teils der Innenseite 202 des unteren Deckelteils 200 des elektrischen Steckverbinders 10 in der geöffneten Stellung 205 des unteren Deckelteils 200.

Die an der Unterseite 12 des elektrischen Steckverbinders 10 angeordnete Sperrfeder 230 erstreckt sich in der geöffneten Stellung 205 des unteren Deckelteils 200 durch einen im unteren Deckelteil 200 angeordneten Schlitz 234. Das erste Längsende 231 der Sperrfeder 230 ist am Anschlussteil 500 des elektrischen Steckverbinders 10 befestigt. Ausgehend von ihrem ersten Längsende 231 erstreckt sich die Sperrfeder 230 zunächst entlang der Außenseite 201 des unteren Deckelteils 200 und verläuft dann durch den Schlitz 234 von der Außenseite 201 des unteren Deckelteils 200 zur Innenseite 202 des unteren Deckelteils 200. Das zweite Längsende 232 der Sperrfeder 230 ist zwischen der Innenseite 202 des unteren Deckelteils 200 und dem mittleren Gehäuseteil 300 angeordnet.

Am zweiten Längsende 232 der Sperrfeder 230 sind zwei Rastlaschen 233 ausgebildet. An der Innenseite 202 des unteren Deckelteils 200 sind zwei Rastnasen 235 ausgebildet. Die Rastlaschen 233 am zweiten Längsende 232 der Sperrfeder 230 sind in der geöffneten Stellung 205 des unteren Deckelteils 200 an den Rastnasen 235 an der Innenseite 202 des unteren Deckelteils 200 verrastet. Dadurch wird das untere Deckelteil 200 in der geöffneten Stellung 205 gehalten. Hierdurch vereinfacht sich das Einlegen der Adern 710 des Kabels 700 in die Aderführungen 410, 420, 430, 440 der elektrisch isolierenden Elemente 400 des elektrischen Steckverbinders 10.

Zum Bewegen des unteren Deckelteils 200 aus der geöffneten Stellung 205 in die geschlossene Stellung 206 können die Rastlaschen 233 der Sperrfeder 230 mit leichtem Kraftaufwand von den Rastnasen 235 an der Innenseite 202 des unteren Deckelteils 200 entrastet werden. Anschließend kann das untere Deckelteil 200 ungehindert aus der geöffneten Stellung 205 in die geschlossene Stellung 206 verschwenkt werden.

Figuren 18 und 19 zeigen perspektivische Darstellungen eines weiteren elektrischen Steckverbinders 1010. Der elektrische Steckverbinder 1010 weist große Übereinstimmungen mit dem elektrischen Steckverbinder 10 der Figuren 1 bis 17 auf. Komponenten des elektrischen Steckverbinders 1010, die gleich oder im Wesentlichen gleich wie die entsprechenden Komponenten des elektrischen Steckverbinders 10 ausgebildet sind, sind in den Darstellungen des elektrischen Steckverbinders 1010 mit denselben Bezugszeichen versehen wie in den Darstellungen des elektrischen Steckverbinders 10 und werden nachfolgend nicht erneut detailliert beschrieben. Im Folgenden werden lediglich die Unterschiede zwischen dem elektrischen Steckverbinder 1010 und dem elektrischen Steckverbinder 10 dargestellt.

Der elektrische Steckverbinder 1010 unterscheidet sich von dem elektrischen Steckverbinder 10 der Figuren 1 bis 17 dadurch, dass der elektrische Steckverbinder 1010 statt des oberen Deckelteils 100 ein oberes Deckelteil 1100 und statt des unteren Deckelteils 200 ein unteres Deckelteil 1200 aufweist. An der Innenseite 102 des oberen Deckelteils 1100 sind, wie bei dem oberen Deckelteil 100 des elektrischen Steckverbinders 10, die erste obere Schneidklemme 121, die zweite obere Schneidklemme 122, die dritte obere Schneidklemme 123 und die vierte obere Schneidklemme 124 angeordnet. An der Innenseite 202 des unteren Deckelteils 1200 des elektrischen Steckverbinders 1010 sind, wie bei dem unteren Deckelteil 200 des elektrischen Steckverbinders 10, die erste untere Schneidklemme 221, die zweite untere Schneidklemme 222, die dritte untere Schneidklemme 223 und die vierte untere Schneidklemme 224 angeordnet. Die oberen Schneidklemmen 121, 122, 123, 124 und die unteren Schneidklemmen 221, 222, 223, 224 dienen, wie beim elektrischen Steckverbinder 10, dazu, Adern eines Kabels abzulängen und elektrisch zu kontaktieren.

Das obere Deckelteil 1100 ist mittels eines oberen Gelenks 1110 gelenkig mit dem mittleren Gehäuseteil 300 des elektrischen Steckverbinders 1010 verbunden. Das obere Gelenk 1110 umfasst zwei Gelenkzapfen 1111, die an einander gegenüberliegenden Seitenflächen des mittleren Gehäuseteils 300 des elektrischen Steckverbinders 1010 angeordnet sind. Die Gelenkzapfen 1111 greifen in zwei an dem oberen Deckelteil 1100 angeordnete Langlöcher 1112 ein. Die Gelenkzapfen 1111 sind damit in den Langlöchern 1112 des oberen Gelenks 1110 geführt. Das obere Gelenk 1110 ermöglicht eine Rotationsbewegung und eine Translationsbewegung des oberen Deckelteils 1100 relativ zu dem mittleren Gehäuseteil 300 des elektrischen Steckverbinders 1010, also ein Verschwenken des oberen Deckelteils 1100 gegen das mittlere Gehäuseteil 300 und eine Linearbewegung des oberen Deckelteils 1100 relativ zu dem mittleren Gehäuseteil 300. Figuren 18 und 19 zeigen das obere Deckelteil 1100 in einer geöffneten Stellung 1105 relativ zu dem mittleren Gehäuseteil 300 des elektrischen Steckverbinders 1010.

Das untere Deckelteil 1200 ist mittels eines unteren Gelenks 1210 mit dem mittleren Gehäuseteil 300 des elektrischen Steckverbinders 1010 verbunden. Das untere Gelenk 1210 umfasst zwei Gelenkzapfen 1211, die an einander gegenüberliegenden Seitenflächen des mittleren Gehäuseteils 300 des elektrischen Steckverbinders 1010 angeordnet sind. Außerdem umfasst das untere Gelenk 1210 zwei Langlöcher 1212, die in dem unteren Deckelteil 1200 angeordnet sind. Die Gelenkzapfen 1211 des unteren Gelenks 1210 werden in den Langlöchern 1212 des unteren Gelenks 1210 geführt. Das untere Gelenk 1210 erlaubt eine Rotationsbewegung und eine Translationsbewegung des unteren Deckelteils 1200 relativ zu dem mittleren Gehäuseteil 300 des elektrischen Steckverbinders 1010. Somit ermöglicht es das untere Gelenk 1210, das untere Deckelteil 1200 des elektrischen Steckverbinders 1010 gegen das mittlere Gehäuseteil 300 zu verschwenken und das untere Deckelteil 1200 in einer Linearbewegung relativ zu dem mittleren Gehäuseteil 300 zu bewegen. In den Darstellungen der Figuren 18 und 19 befindet sich das untere Deckelteil 1200 in einer geöffneten Stellung 1205.

In der geöffneten Stellung 1105 des oberen Deckelteils 1100 des elektrischen Steckverbinders 1010 und der geöffneten Stellung 1205 des unteren Deckelteils 1200 des elektrischen Steckverbinders 1010 können Adern eines Kabels auf die anhand des elektrischen Steckverbinders 10 erläuterte Weise in den Aderführungen 410, 420, 430, 440 des ersten elektrisch isolierenden Elements 401 und des zweiten elektrisch isolierenden Elements 402 des elektrischen Steckverbinders 1010 angeordnet werden.

Anschließend können das obere Deckelteil 1100 und das untere Deckelteil 1200 des elektrischen Steckverbinders 1010 durch Verschwenken gegen das mittlere Gehäuseteil 300 des elektrischen Steckverbinders 1010 geschlossen werden. Das obere Deckelteil 1100 und das untere Deckelteil 1200 werden dabei gegensinnig verschwenkt. Das obere Deckelteil 1100 wird um eine durch die Gelenkzapfen 1111 des oberen Gelenks 1110 gebildete Drehachse verschwenkt. Das untere Deckelteil 1200 wird um eine durch die Gelenkzapfen 1211 des unteren Gelenks 1210 gebildete Drehachse verschwenkt. Figur 20 zeigt den elektrischen Steckverbinder 1010 nach dem Schließen des oberen Deckelteils 1100 und des unteren Deckelteils 1200. Das obere Deckelteil 1100 befindet sich in einer geschlossenen Stellung 1106. Das untere Deckelteil 1200 befindet sich in einer geschlossenen Stellung 1206.

Das obere Deckelteil 1100 des elektrischen Steckverbinders 1010 ist durch die Langlöcher 1112 bezüglich der durch die Gelenkzapfen 1111 des oberen Gelenks 1110 gebildeten Drehachse beweglich. Die Position der Drehachse der Rotationsbewegung des oberen Deckelteils 1100 ist damit variabel. Entsprechend ist auch die Position der durch die Gelenkzapfen 1211 des unteren Gelenks 1210 gebildeten Drehachse der Drehbewegung des unteren Deckelteils 1200 relativ zu dem unteren Deckelteil 1200 variabel. Dadurch können die Positionen des oberen Deckelteils 1100 und des unteren Deckelteils 1200 des elektrischen Steckverbinders 1010 vorteilhafterweise an einen Durchmesser eines mit dem elektrischen Steckverbinder 1010 zu verbindenden Kabels angepasst werden.

In der in Figur 20 dargestellten geschlossenen Stellung 1106 des oberen Deckelteils 1100 und der geschlossenen Stellung 1206 des unteren Deckelteils 1200 sind das obere Deckelteil 1100 und das untere Deckelteil 1200 parallel zu dem mittleren Gehäuseteil 300 des elektrischen Steckverbinders 1010 orientiert. Die oberen Schneidklemmen 121, 122, 123, 124 des oberen Deckelteils 1100 und die unteren Schneidklemmen 221, 222, 223, 224 des unteren Deckelteils 1200 haben die in den Aderführungen 410, 420, 430, 440 der elektrisch isolierenden Elemente 401, 402 des elektrischen Steckverbinders 1010 angeordneten Adern allerdings noch nicht durchtrennt und elektrisch kontaktiert.

Das Durchtrennen und Kontaktieren der Adern des Kabels erfolgt in einem nachfolgenden weiteren Montageschritt durch eine Linearbewegung des oberen Deckelteils 1100 in Richtung des mittleren Gehäuseteils 300 und eine gleichzeitige Linearbewegung des unteren Deckelteils 1200 in Richtung des mittleren Gehäuseteils 300. Die Linearbewegungen des oberen Deckelteils 1100 und des unteren Deckelteils 1200 sind gegenläufig orientiert. Damit werden auch das obere Deckelteil 1100 und das untere Deckelteil 1200 des elektrischen Steckverbinders 1010 durch die Linearbewegungen des oberen Deckelteils 1100 und des unteren Deckelteils 1200 aufeinander zu bewegt.

Während der Linearbewegung des oberen Deckelteils 1100 in Richtung des mittleren Gehäuseteils 300 werden die Gelenkzapfen 1111 des oberen Gelenks 1110 linear in den Langlöchern 1112 des oberen Gelenks 1110 verschoben. Entsprechend werden während der Linearbewegung des unteren Deckelteils 1200 in Richtung des mittleren Gehäuseteils 300 die Gelenkzapfen 1211 des unteren Gelenks 1210 linear in den Langlöchern 1212 des unteren Gelenks 1210 verschoben.

Während der Linearbewegung des oberen Deckelteils 1100 in Richtung des mittleren Gehäuseteils 300 durchtrennen die vier oberen Schneidklemmen 121, 122, 123, 124 an der Innenseite 102 des oberen Deckelteils 1100 die vier in den Aderführungen 410, 420, 430, 440 des ersten elektrisch isolierenden Elements 401 des elektrischen Steckverbinders 1010 angeordneten Adern des Kabels im Wesentlichen alle gleichzeitig und kontaktieren die Adern im Wesentlichen alle gleichzeitig elektrisch. Entsprechend durchtrennen die an der Innenseite 202 des unteren Deckelteils 1200 angeordneten unteren Schneidklemmen 221, 222, 223, 224 des unteren Deckelteils 1200 die in den Aderführungen 410, 420, 430, 440 des zweiten elektrisch isolierenden Elements 402 des elektrischen Steckverbinders 1010 angeordneten Adern des Kabels während der Linearbewegung des unteren Deckelteils 1200 in Richtung des mittleren Gehäuseteils 300 im Wesentlichen alle gleichzeitig und kontaktieren diese Adern im Wesentlichen alle gleichzeitig.

Durch die Linearbewegung des oberen Deckelteils 1100 des elektrischen Steckverbinders 1010 in Richtung des mittleren Gehäuseteils 300 wird das obere Deckelteil 1100 aus der geschlossenen Stellung 1106 in eine verrastete Stellung 1107 überführt. Entsprechend wird das untere Deckelteil 1200 während der Linearbewegung des unteren Deckelteils 1200 in Richtung des mittleren Gehäuseteils 300 aus der geschlossenen Stellung 1206 in eine verrastete Stellung 1207 überführt. Figur 21 zeigt eine Darstellung des elektrischen Steckverbinders 1010, in der sich das obere Deckelteil 1100 in der verrasteten Stellung 1107 und das untere Deckelteil 1200 in der verrasteten Stellung 1207 befindet.

In Figur 18 ist erkennbar, dass das obere Deckelteil 1100 an einer ersten Seitenwand zwei Rasthaken 1120 und an einer der ersten Seitenwand gegenüberliegenden zweiten Seitenwand zwei Rastlaschen 1121 aufweist. Das untere Deckelteil 1200 weist an einer ersten Seitenwand des unteren Deckelteils 1200 zwei Rastlaschen 1220 und an einer der ersten Seitenwand des unteren Deckelteils 1200 gegenüberliegenden zweiten Seitenwand des unteren Deckelteils 1200 zwei Rasthaken 1221 auf.

Während der Linearbewegungen des oberen Deckelteils 1100 und des unteren Deckelteils 1200, durch die die Deckelteile 1100, 1200 aus den geschlossenen Stellungen 1106, 1206 in die verrasteten Stellungen 1107, 1207 überführt werden, werden die Seitenwände des oberen Deckelteils 1100 und des unteren Deckelteils 1200 parallel zueinander aneinander vorbeigeführt. Dabei wird die zweite Seitenwand des unteren Deckelteils 1200 zwischen dem mittleren Gehäuseteil 300 und der zweiten Seitenwand des oberen Deckelteils 1100 geführt. Die erste Seitenwand des oberen Deckelteils 1100 wird zwischen der ersten Seitenwand des unteren Deckelteils 1200 und dem mittleren Gehäuseteil 300 geführt.

In den in Figur 21 dargestellten verrasteten Stellungen 1107, 1207 des oberen Deckelteils 1100 und des unteren Deckelteils 1200 verrasten die Rasthaken 1120 an der ersten Seitenwand des oberen Deckelteils 1100 mit den Rastlaschen 1220 an der ersten Seitenwand des unteren Deckelteils 1200. Die Rasthaken 1221 der zweiten Seitenwand des unteren Deckelteils 1200 verrasten mit den Rastlaschen 1121 der zweiten Seitenwand des oberen Deckelteils 1100.

Durch die Verrastung der Rasthaken 1120, 1221 mit den Rastlaschen 1121, 1220 werden das obere Deckelteil 1100 und das untere Deckelteil 1200 in den verrasteten Stellungen 1107, 1207 fixiert. Dadurch wird eine unbeabsichtigte Bewegung der Deckelteile 1100, 1200 aus den verrasteten Stellungen 1107, 1207 zurück in die geschlossenen Stellungen 1106, 1206 verhindert. Die Verrastung der Rasthaken 1120, 1221 mit den Rastlaschen 1121, 1220 zeigt außerdem an, dass das obere Deckelteil 1100 und das untere Deckelteil 1200 ihre verrasteten Stellungen 1107, 1207 erreicht haben und die Adern des mit dem elektrischen Steckverbinder 1010 verbundenen Kabels zuverlässig elektrisch kontaktiert sind.

Es ist allerdings möglich, auf das Vorsehen der Rasthaken 1120, 1221 und der Rastlaschen 1121, 1220 zu verzichten. In den verrasteten Stellungen 1107, 1207 des oberen Deckelteils 1100 und des unteren Deckelteils 1200 sind die Adern des durch den elektrischen Steckverbinder 1010 kontaktierten Kabels in den oberen Schneidklemmen 121, 122, 123, 124 des oberen Deckelteils 1100 und den unteren Schneidklemmen 221, 222, 223, 224 des unteren Deckelteils 1200 verklemmt. Dadurch werden das obere Deckelteil 1100 und das untere Deckelteil 1200 auch ohne Verrastung von Rasthaken 1120, 1221 und Rastlaschen 1121, 1220 zuverlässig in den verrasteten Stellungen 1107, 1207 gehalten.

Falls auf das Vorsehen der Rasthaken 1120, 1221 und der Rastlaschen 1121, 1220 verzichtet wird, können das obere Deckelteil 1100 und das untere Deckelteil 1200 so gestaltet sein, dass die Seitenwände des oberen Deckelteils 1100 und des unteren Deckelteils 1200 während der Linearbewegungen des oberen Deckelteils 1100 und des unteren Deckelteils 1200, durch die die Deckelteile 1100, 1200 aus den geschlossenen Stellungen 1106, 1206 in die verrasteten Stellungen 1107, 1207 überführt werden, nicht aneinander vorbeigeführt werden. Stattdessen liegen die Seitenwände des oberen Deckelteils 1100 und des unteren Deckelteils 1200 dann in den verrasteten Stellungen 1107, 1207 auf Stoß aneinander an oder weisen noch einen geringen Abstand voneinander auf.

Figur 22 zeigt eine vergrößerte perspektivische Darstellung eines Teils des elektrischen Steckverbinders 1010. In der Darstellung der Figur 22 befinden sich das obere Deckelteil 1100 und das untere Deckelteil 1200 des elektrischen Steckverbinders 1010 in den geschlossenen Stellungen 1106, 1206. Figur 23 zeigt eine weitere perspektivische Darstellung eines Teils des elektrischen Steckverbinders 1010. In der Darstellung der Figur 23 befinden sich das obere Deckelteil 1100 und das untere Deckelteil 1200 des elektrischen Steckverbinders 1010 in ihren verrasteten Stellungen 1107, 1207.

Die in dem oberen Deckelteil 1100 angeordneten Langlöcher 1112 des oberen Gelenks 1110 und die in dem unteren Deckelteil 1200 angeordneten Langlöcher 1212 des unteren Gelenks 1210 sind in den Darstellungen der Figuren 22 und 23 geringfügig anders ausgebildet als in den Darstellungen der Figuren 18 bis 21. Die Funktionsweise des oberen Gelenks 1110 und des unteren Gelenks 1210 ist aber in beiden Varianten identisch. Das obere Gelenk 1110 erlaubt eine Schwenkbewegung des oberen Deckelteils 1100, bei der das obere Deckelteil 1100 relativ zu dem mittleren Gehäuseteil 300 des elektrischen Steckverbinders 1010 um die Gelenkzapfen 1111 des oberen Gelenks 1110 gedreht wird, wodurch das obere Deckelteil 1100 zwischen der geöffneten Stellung 1105 und der geschlossenen Stellung 1106 verschwenkt werden kann. Die Langlöcher 1112 des oberen Gelenks 1110 erlauben dabei eine Verschiebung der Drehachse relativ zu dem oberen Deckelteil 1100. Außerdem ermöglicht das obere Gelenk 1110 eine Linearbewegung des oberen Deckelteils 1100 relativ zu dem mittleren Gehäuseteil 300 des elektrischen Steckverbinders 1010, bei der die Gelenkzapfen 1111 des oberen Gelenks 1110 linear in den Langlöchern 1112 des oberen Deckelteils 1100 verschoben werden, und durch die das obere Deckelteil 1100 aus der geschlossenen Stellung 1106 in die verrastete Stellung 1107 überführt werden kann. Entsprechend erlaubt das untere Gelenk 1210 eine Drehbewegung des unteren Deckelteils 1200 relativ zu dem mittleren Gehäuseteil 300 des elektrischen Steckverbinders 1010 um eine relativ zu dem unteren Deckelteil 1200 verschiebliche Drehachse. Durch diese Drehbewegung kann das untere Deckelteil 1200 zwischen der geöffneten Stellung 1205 und der geschlossenen Stellung 1206 verschwenkt werden. Außerdem erlaubt das untere Gelenk 1210 eine Linearbewegung des unteren Deckelteils 1200 relativ zu dem mittleren Gehäuseteil 300 des elektrischen Steckverbinders 1010, durch die das untere Deckelteil 1200 aus seiner geschlossenen Stellung 1206 in seine verrastete Stellung 1207 überführt werden kann.

Figur 22 zeigt, dass das mittlere Gehäuseteil 300 des elektrischen Steckverbinders 1010 an zwei einander gegenüberliegenden Seitenflächen je eine Noppe 1320 aufweist. Die Noppen 1320 sind etwa mittig zwischen der Oberseite 11 und der Unterseite 12 des elektrischen Steckverbinders 1010 angeordnet. Die Noppen 1320 können beispielsweise als Prägungen ausgebildet sein.

Während der Linearbewegung des oberen Deckelteils 1100 und des unteren Deckelteils 1200 des elektrischen Steckverbinders 1010 durch die das obere Deckelteil 1100 und das untere Deckelteil 1200 aus ihren geschlossenen Stellungen 1106, 1206 in ihre verrasteten Stellung 1107, 1207 bewegt werden, werden die Seitenwände des oberen Deckelteils 1100 und des unteren Deckelteils 1200 über die Noppen 1320 des mittleren Gehäuseteils 300 geführt und dadurch verklemmt. Die Verklemmung der Seitenwände des oberen Deckelteils 1100 und des unteren Deckelteils 1200 an den Noppen 1320 des mittleren Gehäuseteils 300 des elektrischen Steckverbinders 1010 in den verrasteten Stellungen 1107, 1207 des oberen Deckelteils 1100 und des unteren Deckelteils 1200 verhindert eine unbeabsichtigte Bewegung der Deckelteile 1100, 1200 aus den verrasteten Stellungen 1107, 1207 zurück in die geschlossenen Stellungen 1106, 1206. Die Noppen 1320 des mittleren Gehäuseteils 300 verbinden in den verrasteten Stellungen 1107, 1207 der Deckelteile 1100, 1200 das obere Deckelteil 1100 und das untere Deckelteil 1200 außerdem elektrisch miteinander. Dadurch bilden das obere Deckelteil 1100 und das untere Deckelteil 1200 in ihren verrasteten Stellungen 1107, 1207 eine geschlossene Schirmung des elektrischen Steckverbinders 1010.

### Bezugszeichenliste

- 10: Elektrischer Steckverbinder
- 11: Oberseite
- 12: Unterseite
- 13: Steckseite
- 14: Kabelseite

- 20: Schneidklemme
- 21: Schneidabschnitt
- 22: Klingenabschnitt

- 30: Kontaktfeder
- 31: erste Kontaktfeder
- 32: zweite Kontaktfeder
- 33: dritte Kontaktfeder
- 34: vierte Kontaktfeder
- 38: achte Kontaktfeder

- 100: oberes Deckelteil
- 101: Außenseite
- 102: Innenseite
- 103: Gelenkseite
- 104: Kabelseite
- 105: geöffnete Stellung
- 106: geschlossene Stellung
- 110: oberes Gelenk
- 111: Gelenkzapfen
- 112: Gelenköse
- 121: erste obere Schneidklemme
- 122: zweite obere Schneidklemme
- 123: dritte obere Schneidklemme
- 124: vierte obere Schneidklemme
- 130: Schirmklemme
- 131: innere Klemmfeder
- 132: äußere Klemmfeder
- 133: Kontaktzunge

- 200: unteres Deckelteil
- 201: Außenseite
- 202: Innenseite
- 203: Gelenkseite
- 204: Kabelseite
- 205: geöffnete Stellung
- 206: geschlossene Stellung
- 210: unteres Gelenk
- 211: Gelenkzapfen
- 212: Gelenköse
- 221: erste untere Schneidklemme
- 222: zweite untere Schneidklemme
- 223: dritte untere Schneidklemme
- 224: vierte untere Schneidklemme
- 230: Sperrfeder
- 231: erstes Längsende
- 232: zweites Längsende
- 233: Rastlasche
- 234: Schlitz
- 235: Rastnase

- 300: mittleres Gehäuseteil
- 310: Kontaktanker

- 400: elektrisch isolierendes Element
- 401: erstes elektrisch isolierendes Element
- 402: zweites elektrisch isolierendes Element
- 403: Außenseite
- 404: Innenseite
- 410: erste Aderführung
- 411: erste Aderöffnung
- 412: erste Schneidklemmtasche
- 413: erste Klingentasche
- 420: zweite Aderführung
- 421: zweite Aderöffnung
- 422: zweite Schneidklemmtasche
- 423: zweite Klingentasche
- 430: dritte Aderführung
- 431: dritte Aderöffnung
- 432: dritte Schneidklemmtasche
- 433: dritte Klingentasche
- 440: vierte Aderführung
- 441: vierte Aderöffnung
- 442: vierte Schneidklemmtasche
- 443: vierte Klingentasche

- 500: Anschlussteil

- 600: Leiterplatte
- 601: Oberseite
- 602: Unterseite

- 700: Kabel
- 710: Ader
- 711: erste Ader
- 712: zweite Ader
- 713: dritte Ader
- 714: vierte Ader
- 715: fünfte Ader
- 716: sechste Ader
- 717: siebte Ader
- 718: achte Ader
- 720: Schirm
- 730: Mantel

- 1010: Elektrischer Steckverbinder

- 1100: oberes Deckelteil
- 1105: geöffnete Stellung
- 1106: geschlossene Stellung
- 1107: verrastete Stellung
- 1110: oberes Gelenk
- 1111: Gelenkzapfen
- 1112: Langloch
- 1120: Rasthaken
- 1121: Rastlasche

- 1200: unteres Deckelteil
- 1205: geöffnete Stellung
- 1206: geschlossene Stellung
- 1207: verrastete Stellung
- 1210: unteres Gelenk
- 1211: Gelenkzapfen
- 1212: Langloch
- 1220: Rastlasche
- 1221: Rasthaken

- 1320: Noppe

## Patentansprüche

1. Elektrischer Steckverbinder (1010)
mit einem mittleren Gehäuseteil (300, 400) und einem oberen Deckelteil (1100), das mit dem mittleren Gehäuseteil (300) verbunden ist,
wobei das obere Deckelteil (1100) geöffnet und geschlossen werden kann,
wobei an dem oberen Deckelteil (1100) eine erste obere Schneidklemme (20, 121) angeordnet ist,
wobei an dem mittleren Gehäuseteil (300, 400) eine erste obere Kontaktfeder (30, 31) angeordnet ist,
wobei das mittlere Gehäuseteil (300, 400) eine erste obere Öffnung (411) zur Aufnahme einer ersten Ader (711) eines Kabels (700) aufweist,
wobei das obere Deckelteil (1100) in einer Linearbewegung derart in Richtung des mittleren Gehäuseteils (300, 400) bewegt werden kann, dass die erste obere Schneidklemme (20, 121) die erste Ader (711) elektrisch leitend kontaktiert und gegen die erste obere Kontaktfeder (30, 31) gedrückt wird.

2. Elektrischer Steckverbinder (1010) gemäß Anspruch 1,
wobei das obere Deckelteil (1100) wenigstens ein Langloch (1112) aufweist,
wobei das mittlere Gehäuseteil (300) wenigstens einen Gelenkzapfen (1111) aufweist, der in dem Langloch (1112) geführt ist.

3. Elektrischer Steckverbinder (1010) gemäß einem der vorhergehenden Ansprüche,
wobei die erste obere Schneidklemme (20, 121) einen Klingenabschnitt (22) aufweist, der dazu vorgesehen ist, die erste Ader (711) bei der Linearbewegung des oberen Deckelteils (1100) zu durchtrennen.

4. Elektrischer Steckverbinder (1010) gemäß einem der vorhergehenden Ansprüche,
wobei die erste obere Kontaktfeder (30, 31) in elektrisch leitender Verbindung zu einer im mittleren Gehäuseteil (300, 400) angeordneten Leiterplatte (600) steht.

5. Elektrischer Steckverbinder (1010) gemäß einem der vorhergehenden Ansprüche,
wobei das mittlere Gehäuseteil (300, 400) ein elektrisch isolierendes Element (400) aufweist,
wobei die erste obere Öffnung (411) an dem isolierenden Elemente (400) ausgebildet ist,
wobei die erste obere Kontaktfeder (30, 31) an dem isolierenden Element (400) angeordnet ist.

6. Elektrischer Steckverbinder (1010) gemäß einem der vorhergehenden Ansprüche,
wobei an dem oberen Deckelteil (1100) eine zweite obere Schneidklemme (20, 122) angeordnet ist,
wobei an dem mittleren Gehäuseteil (300, 400) eine zweite obere Kontaktfeder (30, 32) angeordnet ist,
wobei das mittlere Gehäuseteil (300, 400) eine zweite obere Öffnung (421) zur Aufnahme einer zweiten Ader (712) eines Kabels (700) aufweist,
wobei der Steckverbinder (1010) so ausgebildet ist, dass bei der Linearbewegung des oberen Deckelteils (1100) die zweite obere Schneidklemme (20, 122) die zweite Ader (712) elektrisch leitend kontaktiert und gegen die zweite obere Kontaktfeder (30, 32) gedrückt wird.

7. Elektrischer Steckverbinder (1010) gemäß einem der vorhergehenden Ansprüche,
wobei der Steckverbinder (1010) ein unteres Deckelteil (1200) aufweist, das mit dem mittleren Gehäuseteil (300, 400) verbunden ist und geöffnet und geschlossen werden kann,
wobei an dem unteren Deckelteil (1200) eine erste untere Schneidklemme (20, 224) angeordnet ist,
wobei an dem mittleren Gehäuseteil (300, 400) eine erste untere Kontaktfeder (30, 38) angeordnet ist,
wobei das mittlere Gehäuseteil (300, 400) eine erste untere Öffnung (441) zur Aufnahme einer dritten Ader (718) eines Kabels (700) aufweist,
wobei das untere Deckelteil (1200) in einer Linearbewegung derart in Richtung des mittleren Gehäuseteils (300, 400) bewegt werden kann, dass die erste untere Schneidklemme (20, 224) die dritte Ader (718) elektrisch leitend kontaktiert und gegen die erste untere Kontaktfeder (30, 38) gedrückt wird.

8. Elektrischer Steckverbinder (1010) gemäß Anspruch 7,
wobei das obere Deckelteil (1100) und das untere Deckelteil (1200) durch gegensinniges Verschwenken geschlossen werden können.

9. Elektrischer Steckverbinder (1010) gemäß einem der Ansprüche 7 und 8,
wobei das obere Deckelteil (1100) und das untere Deckelteil (1200) in gegenläufigen Linearbewegungen in Richtung des mittleren Gehäuseteils (300, 400) bewegt werden können.

10. Elektrischer Steckverbinder (1010) gemäß einem der Ansprüche 7 bis 9,
wobei das obere Deckelteil (1100) und das untere Deckelteil (1200) aneinander verrastbar sind.

11. Elektrischer Steckverbinder (1010) gemäß einem der Ansprüche 7 bis 10,
wobei das mittlere Gehäuseteil (300) eine Noppe (1320) aufweist,
wobei das obere Deckelteil (1100) und das untere Deckelteil (1200) an der Noppe (1320) verklemmbar sind.

12. Elektrischer Steckverbinder (1010) gemäß einem der Ansprüche 7 bis 11,
wobei das untere Deckelteil (1200) wenigstens ein Langloch (1212) aufweist,
wobei das mittlere Gehäuseteil (300) wenigstens einen Gelenkzapfen (1211) aufweist, der in dem Langloch (1212) geführt ist.

## Claims

1. Electrical plug-in connector (1010)
comprising a central housing part (300, 400)
and an upper cover part (1100) which is connected to the central housing part (300),
wherein the upper cover part (1100) can be opened and closed,
wherein a first upper insulation-displacement terminal (20, 121) is arranged on the upper cover part (1100), wherein a first upper contact spring (30, 31) is arranged on the central housing part (300, 400),
wherein the central housing part (300, 400) has a first upper opening (411) for receiving a first core (711) of a cable (700),
wherein the upper cover part (1100) can be moved in the direction of the central housing part (300, 400) with a linear movement in such a way that the first upper insulation-displacement terminal (20, 121) makes electrical contact with the first core (711) and is pressed against the first upper contact spring (30, 31).

2. Electrical plug-in connector (1010) according to Claim 1,
wherein the upper cover part (1100) has at least one elongate hole (1112),
wherein the central housing part (300) has at least one hinge pin (1111) which is guided in the elongate hole (1112).

3. Electrical plug-in connector (1010) according to one of the preceding claims,
wherein the first upper insulation-displacement terminal (20, 121) has a blade section (22) which is intended to sever the first core (711) during the linear movement of the upper cover part (1100).

4. Electrical plug-in connector (1010) according to one of the preceding claims,
wherein the first upper contact spring (30, 31) is electrically conductively connected to a printed circuit board (600) which is arranged in the central housing part (300, 400).

5. Electrical plug-in connector (1010) according to one of the preceding claims,
wherein the central housing part (300, 400) has an electrically insulating element (400),
wherein the first upper opening (411) is formed on the insulating element (400),
wherein the first upper contact spring (30, 31) is arranged on the insulating element (400).

6. Electrical plug-in connector (1010) according to one of the preceding claims,
wherein a second upper insulation-displacement terminal (20, 122) is arranged on the upper cover part (1100), wherein a second upper contact spring (30, 32) is arranged on the central housing part (300, 400), wherein the central housing part (300, 400) has a second upper opening (421) for receiving a second core (712) of a cable (700),
wherein the plug-in connector (1010) is designed such that the second upper insulation-displacement terminal (20, 122) makes electrical contact with the second core (712) and is pressed against the second upper contact spring (30, 32) during the linear movement of the upper cover part (1100).

7. Electrical plug-in connector (1010) according to one of the preceding claims,
wherein the plug-in connector (1010) has a lower cover part (1200) which is connected to the central housing part (300, 400) and can be opened and closed,
wherein a first lower insulation-displacement terminal (20, 224) is arranged on the lower cover part (1200),
wherein a first lower contact spring (30, 38) is arranged on the central housing part (300, 400),
wherein the central housing part (300, 400) has a first lower opening (441) for receiving a third core (718) of a cable (700),
wherein the lower cover part (1200) can be moved in the direction of the central housing part (300, 400) with a linear movement in such a way that the first lower insulation-displacement terminal (20, 224) makes electrically conductive contact with the third core (718) and is pressed against the first lower contact spring (30, 38).

8. Electrical plug-in connector (1010) according to Claim 7,
wherein the upper cover part (1100) and the lower cover part (1200) can be closed by being pivoted in opposite directions.

9. Electrical plug-in connector (1010) according to either of Claims 7 and 8,
wherein the upper cover part (1100) and the lower cover part (1200) can be moved in the direction of the central housing part (300, 400) with opposite linear movements.

10. Electrical plug-in connector (1010) according to one of Claims 7 to 9,
wherein the upper cover part (1100) and the lower cover part (1200) can be latched to one another.

11. Electrical plug-in connector (1010) according to one of Claims 7 to 10,
wherein the central housing part (300) has a stud (1320),
wherein the upper cover part (1100) and the lower cover part (1200) can be clamped to the stud (1320).

12. Electrical plug-in connector (1010) according to one of Claims 7 to 11,
wherein the lower cover part (1200) has at least one elongate hole (1212),
wherein the central housing part (300) has at least one hinge pin (1211) which is guided in the elongate hole (1212).

## Revendications

1. Connecteur à enfichage électrique (1010),
comprenant une partie de boîtier centrale (300, 400) et une partie de couvercle supérieure (1100) qui est reliée à la partie de boîtier centrale (300),
la partie de couvercle supérieure (1100) pouvant être ouverte et fermée,
une première borne guillotine supérieure (20, 121) étant disposée au niveau de la partie de couvercle supérieure (1100),
un premier ressort de contact supérieur (30, 31) étant disposé au niveau de la partie de boîtier centrale (300, 400),
la partie de boîtier centrale (300, 400) possédant une première ouverture supérieure (411) destinée à accueillir un premier fil (711) d'un câble (700),
la partie de couvercle supérieure (1100) pouvant être déplacée dans un mouvement linéaire en direction de la partie de boîtier centrale (300, 400) de telle sorte que la première borne guillotine supérieure (20, 121) entre en contact électriquement conducteur avec le premier fil (711) et est poussée contre le premier ressort de contact supérieur (30, 31).

2. Connecteur à enfichage électrique (1010) selon la revendication 1,
la partie de couvercle supérieure (1100) possédant au moins un trou oblong (1112),
la partie de boîtier centrale (300) possédant au moins un tourillon d'articulation (1111) qui est guidé dans le trou oblong (1112).

3. Connecteur à enfichage électrique (1010) selon l'une des revendications précédentes,
la première borne guillotine supérieure (20, 121) possédant une portion de lame (22) qui est conçue pour sectionner le premier fil (711) lors du mouvement linéaire de la partie de couvercle supérieure (1100).

4. Connecteur à enfichage électrique (1010) selon l'une des revendications précédentes,
le premier ressort de contact supérieur (30, 31) se trouvant en liaison électriquement conductrice avec un circuit imprimé (600) disposé dans la partie de boîtier centrale (300, 400).

5. Connecteur à enfichage électrique (1010) selon l'une des revendications précédentes,
la partie de boîtier centrale (300, 400) possédant un élément électriquement isolant (400),
la première ouverture supérieure (411) étant formée au niveau de l'élément électriquement isolant (400),
le premier ressort de contact supérieur (30, 31) étant disposé au niveau de l'élément électriquement isolant (400) .

6. Connecteur à enfichage électrique (1010) selon l'une des revendications précédentes,
une deuxième borne guillotine supérieure (20, 122) étant disposée au niveau de la partie de couvercle supérieure (1100),
un deuxième ressort de contact supérieur (30, 32) étant disposé au niveau de la partie de boîtier centrale (300, 400),
la partie de boîtier centrale (300, 400) possédant une deuxième ouverture supérieure (421) destinée à accueillir un deuxième fil (712) d'un câble (700),
le connecteur à enfichage électrique (1010) étant configuré de telle sorte que lors du mouvement linéaire de la partie de couvercle supérieure (1100), la deuxième borne guillotine supérieure (20, 122) entre en contact électriquement conducteur avec le deuxième fil (712) et est poussée contre le deuxième ressort de contact supérieur (30, 32).

7. Connecteur à enfichage électrique (1010) selon l'une des revendications précédentes,
le connecteur à enfichage électrique (1010) possédant une partie de couvercle inférieure (1200) qui est reliée à la partie de boîtier centrale (300, 400) et qui peut être ouverte et fermée,
une première borne guillotine inférieure (20, 224) étant disposée au niveau de la partie de couvercle inférieure (1200),
un premier ressort de contact inférieur (30, 38) étant disposé au niveau de la partie de boîtier centrale (300, 400),
la partie de boîtier centrale (300, 400) possédant une première ouverture inférieure (441) destinée à accueillir un troisième fil (718) d'un câble (700),
la partie de couvercle inférieure (1200) pouvant être déplacée dans un mouvement linéaire en direction de la partie de boîtier centrale (300, 400) de telle sorte que la première borne guillotine inférieure (20, 224) entre en contact électriquement conducteur avec le troisième fil (718) et est poussée contre le premier ressort de contact inférieur (30, 38).

8. Connecteur à enfichage électrique (1010) selon la revendication 7,
la partie de couvercle supérieure (1100) et la partie de couvercle inférieure (1200) pouvant être fermées par pivotement en sens inverse.

9. Connecteur à enfichage électrique (1010) selon l'une des revendications 7 et 8,
la partie de couvercle supérieure (1100) et la partie de couvercle inférieure (1200) pouvant être déplacées dans des mouvements linéaires opposés en direction de la partie de boîtier centrale (300, 400).

10. Connecteur à enfichage électrique (1010) selon l'une des revendications 7 à 9,
la partie de couvercle supérieure (1100) et la partie de couvercle inférieure (1200) pouvant être enclipsées l'une contre l'autre.

11. Connecteur à enfichage électrique (1010) selon l'une des revendications 7 à 10,
la partie de boîtier centrale (300) possédant une protubérance (1320),
la partie de couvercle supérieure (1100) et la partie de couvercle inférieure (1200) pouvant être coincées au niveau de la protubérance (1320).

12. Connecteur à enfichage électrique (1010) selon l'une des revendications 7 à 11,
la partie de couvercle inférieure (1200) possédant au moins un trou oblong (1212),
la partie de boîtier centrale (300) possédant au moins un tourillon d'articulation (1211) qui est guidé dans le trou oblong (1212).
